# EUROPÄISCHE PATENTSCHRIFT

(11) **EP 0 402 702 B1**
(45) Veröffentlichungstag und Bekanntmachung des Hinweises auf die Patenterteilung: **20.09.1995**
(21) Anmeldenummer: 90110237.6
(22) Anmeldetag: 30.05.1990
(51) Int. Cl.: D01H 13/30, B65H 54/70

(54) **Verfahren und Vorrichtung zur Klimatisierung von Spinngut**
Method and apparatus for conditioning spinning material
Procédé et dispositif pour le conditionnement de matière de filature

(30) Priorität: 13.06.1989 DE 3919284
(43) Veröffentlichungstag der Anmeldung: 19.12.1990
(73) Patentinhaber: Rieter Ingolstadt Spinnereimaschinenbau AG, 85055 Ingolstadt (DE)
(72) Erfinder: Artzt, Peter, Dr., D-7410 Reutlingen (DE); Egbers, Gerhard, Prof., Dr., D-7410 Reutlingen (DE); Preininger, Heinrich, D-7024 Filderstadt (DE)

(56) Entgegenhaltungen:
- DE-A- 2 544 141
- DE-A- 2 544 643
- FR-A- 1 105 090
- FR-A- 2 617 202
- US-A- 3 247 551
- US-A- 3 391 428

## Beschreibung

Die Erfindung betrifft ein Verfahren und eine Vorrichtung zur Klimatisierung eines in einem Behälter befindlichen Spinngutes, das an einer von einem Raumklima umgebenen Spinnereimaschine weiterverarbeitet wird.

Bekannt ist, daß der klimatische Zustand eines Spinngut direkten Einfluß auf die zu erzielende Qualität bei einer Weiterverarbeitung des Spinngutes, z. B. bei einer Verstreckung eines Faserbandes zur Folge hat. Es ist daher üblich, daß Spinnsäle ein konstantes Raumklima aufweisen. Konstantes Raumklima bedeutet dabei gleichzeitig ein direkt vom Raumklima abhängiges Spinnklima und ein im Gleichgewicht mit dem Raumklima stehendes Klima des Spinngutes. Nachteilig bei dieser Art der Klimatisierung ist der hohe Energieaufwand, der zur Klimatisierung des gesamten Spinnsaales benötigt wird.

Weiterhin ist an einer Ringspinnmaschine durch die US-PS 3,073,106 die Klimatisierung von Faserbändern und Streckwerken zum Verziehen der Faserbänder bekannt. Die Klimatisierung erfolgt in einem auf der Ringspinnmaschine montierten und klimatisierten Gehäuse. Das Gehäuse ist in eine obere und eine untere Sektion unterteilt, welche jeweils mit Türen verschlossen sind. In dieser Ausführung wird die Problematik bei einer derartigen Vorrichtung deutlich. Durch die gleichzeitige Klimatisierung sehr vieler Faserbänder und Streckwerke muß zum Austausch der Faserbänder oder zur Reinigung der Streckwerke sehr häufig der klimatisierte Raum geöffnet werden, wodurch eine Störung des optimalen Klimas eintritt. Außerdem sind derartige Türen hinderlich bei der immer wichtiger werdenden Automatisierung des Spinnprozesses.

Aufgabe der vorliegenden Erfindung ist es somit, die optimale Klimatisierung des Spinngutes zu gewährleisten, wobei der benötigte Aufwand zur Klimatisierung möglichst gering zu halten ist und einer Automatisierung der Weiterverarbeitung nicht hinderlich sein darf.

Die Aufgabe wird durch die Merkmale der Ansprüche 1 und 8 gelöst.

Wird für die Weiterverarbeitung des Spinngutes auf einer Spinnereimaschine das Fasermaterial, das in einem Transportbehälter gelagert wird, einem Klima ausgesetzt, das unabhängig von dem die Spinnereimaschine umgebenden Raumklima ist, so ergeben sich Vorteile sowohl bezüglich der Qualität des zu erzeugenden Produktes, als auch bei dem Energieaufwand, der für die Klimatisierung benötigt wird. Durch die Klimatisierung ausschließlich des Spinngutes, das aus dem Behälter als nächstes entnommen wird, wird das zu klimatisierende Fluidvolumen, welches das Spinngut umgibt, sehr gering gehalten. Außerdem ist eine Klimatisierung des Spinngutes hinsichtlich eines optimalen klimatischen Zustandes ohne störende Einflüsse des Raumklimas ermöglicht. Dadurch, daß lediglich das Spinngut und nicht die größere Umgebung sowie die Behälter klimatisiert werden müssen, wird eine sehr exakte Einstellung des Klimas, das für eine Weiterverarbeitung des Spinngutes optimal ist, ermöglicht. Als Spinngut kommt jedes Material in Frage, das ein gewisses Wasseraufnahmevermögen besitzt. Hierdurch wird ein Einfluß des Klimas auf Laufverhalten und Garnqualität ermöglicht. Die unterschiedlichen Klimata unterscheiden sich hinsichtlich ihrer Temperatur und Feuchtigkeit. Ein sich klimatisch vom optimalen Klima unterscheidendes Spinngut nimmt asymptotisch abhängig von der Zeit allmählich das umgebende optimale Klima an. Dies bedeutet, daß zur optimalen Klimatisierung eines Spinngutes eine bestimmte Zeit nötig ist. Insbesondere bei modernen Spinnmaschinen, bei denen die Verarbeitungsgeschwindigkeit immer schneller wird, ist es somit nötig, daß das zu verarbeitende Spinngut rechtzeitig dem optimalen Klima ausgesetzt wird. Erst wenn das optimale Klima ausreichend lange mit dem Spinngut Kontakt hat, ist ein genügender Feuchtigkeits- und Temperaturaustausch möglich. Nach einer ausreichenden Zeit, in der das Spinngut von dem optimalen Klima umgeben ist, befinden sich Spinngut und Fluid in einem Gleichgewichtszustand. Besitzt das Fluid bereits einen optimalen klimatischen Wert, so ist es wichtig, daß es auf diesem Wert im wesentlichen konstant gehalten wird, so daß sich das Spinngut auf diesen Wert einstellen kann. Dies geschieht vorzugsweise durch einen kontinuierlichen Austausch des von dem optimalen Zustand allmählich abweichenden Fluids gegen ein Fluid, welches wiederum das optimale Klima aufweist.

Wird der Behälter, der das Spinngut beinhaltet, von einem optimal klimatisierten Fluid durchströmt, so wird das gesamte Spinngut allmählich in den optimalen Zustand gebracht. Das Fluid strömt dabei an den Materiallagen entlang und entweicht anschließend aus dem Behälter. Die offenen Materiallagen nehmen dabei schneller den optimalen Zustand an, als die verdeckt liegenden Materiallagen des Spinngutes. Wird das Spinngut von den offen liegenden Lagen für die Weiterverarbeitung entnommen, so befindet sich dieses Spinngut in dem optimal klimatisierten Zustand und gibt nach der Entnahme die nächsten bisher verdeckt liegenden Lagen des Spinngutes frei. Diese neuen Lagen werden wiederum von dem optimal klimatisierten Fluid kontaktiert und es stellt sich wiederum ein Gleichgewichtszustand zwischen Spinngut und Fluid ein.

Wird der Behälter in Entnahmerichtung des Spinngutes von dem Fluid durchströmt, so ist eine Abführung des Fluids aus dem Behälter in vorteilhafter Weise gewährleistet. Wird der Behälter entgegen der Entnahmerichtung des Spinngutes von dem Fluid durchströmt, so ergibt sich der Vorteil, daß das Spinngut, das als nächstes aus dem Behälter entnommen wird, von dem optimal klimatisierten Fluid beaufschlagt wird. Das Fluid, welches mit dem als nächstes entnommenen Spinngut in Kontakt kommt, ist somit nicht durch das Klimatisieren von anderen, erst später zu entnehmenden Lagen des Spinngutes verändert.

Die Strömungsgeschwindigkeit des Fluids wird vorteilhafterweise in Abhängigkeit von der Entnahmegeschwindigkeit des Spinngutes aus dem Behälter gewählt. Hierdurch ergibt sich der Vorteil, daß bei einer schnelleren Entnahme des Spinngutes aus dem Behälter der Übergang des ursprünglichen Klimas des Spinngutes auf das optimale Klima des Fluids schneller erfolgt.

Wird die Erneuerungsrate des Fluids in dem Behälter in Abhängigkeit von der Entnahmegeschwindigkeit des Spinngutes und/oder der Unterschiedlichkeit von Spinngutklima und optimalem Klima des Fluids geregelt, so wird in vorteilhafter Weise erreicht, daß das Spinngut stets mit optimal klimatisiertem Fluid in Berührung kommt. Dies ist besonders wichtig, wenn eine hohe Entnahmegeschwindigkeit des Spinngutes vorliegt, da die Klimatisierung des Spinngutes hierbei schnell erfolgen muß. Sind die Klimata von Spinngut und Fluid stark unterschiedlich, d.h. muß das Spinngut eine starke Temperatur- und/oder Feuchtigkeitsänderung erfahren, so ist es vorteilhaft, wenn durch eine hohe Erneuerungsrate das Fluid in optimalen Zustand gehalten wird.

Das beschriebene Verfahren ist insbesondere mittels einer Vorrichtung durchführbar, bei der Austrittsöffnungen wenigstens eines Klimakanales einer Klimaanlage derart an dem Behälter angeordnet sind, daß ein aus den Austrittsöffnungen strömendes klimatisiertes Fluid wenigstens auf das als nächstes zu entnehmende Spinngut einwirkt. Das Spinngut wird dabei derart beeinflußt, daß es bei seiner auf die Klimatisierung folgenden Weiterverarbeitung einen für diese Weiterverarbeitung optimalen klimatischen Zustand aufweist. Dadurch, daß die Austrittsöffnungen des Klimakanales direkt auf das Spinngut gerichtet sind und in unmittelbarer Nähe des Spinngutes angeordnet sind, wird gewährleistet, daß in vorteilhafter Weise das Spinngut klimatisiert wird, wobei ein geringes Fluidvolumen in einem optimal klimatisierten Zustand zu erzeugen bzw. zu halten ist. Das Spinngut befindet sich stets in einer optimal klimatisierten Umgebung. Besonders effektiv arbeitet diese Vorrichtung, wenn die Austrittsöffnungen des Klimakanals derart angeordnet sind, daß das klimatisierte Fluid auf die freiliegenden Lagen des Spinngutes in dem Behälter einwirkt. Dabei nimmt das als nächste weiterzuverarbeitende Spinngut eine dem klimatisierten Fluid entsprechende Gleichgewichtsfeuchte an.

Wird der Behälter mittels einer Abdeckung derart verschlossen, daß er das Fluid am widerstandslosen Entweichen aus dem Behälter hindert, so wird einerseits der Vorteil erzielt, daß das Fluid lange Zeit auf das Spinngut einwirken kann, ohne daß es erneuert werden muß. Andererseits wird durch die Abdeckung erreicht, daß Flug- und Schmutzteile aus der Umgebung der Spinnereimaschine auf die obersten Lagen des Spinngutes fallen und somit das Laufverhalten bei der Weiterverarbeitung verschlechtern. Das klimatisierte Fluid erstreckt sich dabei im wesentlichen auf das Volumen zwischen der obersten Lage des Spinngutes und der Abdeckung des Behälters. Dadurch wird ermöglicht, daß das zu klimatisierende Fluid auf ein kleines Volumen beschränkbar ist.

Ist die Abdeckung an dem Behälter angeordnet, so ergeben sich Vorteile beim Transport der Behälter an die Spinnereimaschine. Das Spinngut wird durch die Abdeckung vor Verschmutzung und vor Änderungen des dem Spinngutes eigenen Klimas geschützt. Außerdem ist es möglich, daß das Spinngut für die Entnahme aus dem Behälter bereits vorbereitet wird. Ist beispielsweise das Spinngut ein Faserband, so kann es abseits der Spinnereimaschine insofern vorbereitet werden, daß es durch die Abdeckung geführt wird und ein Einführen in die Spinnereimaschine erleichtert wird.

Ist die Abdeckung an der Spinnereimaschine selbst angeordnet, ergeben sich wirtschaftliche Vorteile, da lediglich so viele Abdeckungen in einer Spinnerei benötigt werden, wie Verarbeitungsstellen vorhanden sind.

Weist die Abdeckung Öffnungen zur Entnahme des Spinngutes und zum Entweichen des Fluids auf, so wird in vorteilhafter Weise erreicht, daß das Fluid im wesentlichen durch andere Öffnungen entweicht als das Spinngut. Hierdurch wird eine schonende Entnahme des Spinngutes aus dem Behälter erreicht, da eine Auffaserung des Spinngutes bei der Entnahme aus dem Behälter durch das Entlangströmen des Fluids vermieden wird. Ist die Größe der Öffnungen einstellbar, so ist einerseits der Fluidstrom und andererseits die schonende Entnahme des Faserbandes bzw. die Einfädelung des Faserbandes in die Entnahmeöffnung ermöglicht. Insbesondere durch die Regelung des Luftstromes ist eine Einstellung der Erneuerungsrate des Fluids ermöglicht.

Ist der Behälter an einem zentralen Klimakanal an der Spinnereimaschine anschließbar, so verringert sich das an der Spinnereimaschine benötigte Gesamtvolumen des zu klimatisierenden Fluids. Sämtliche Behälter, welche gleichartiges Spinngut bzw. gleichartige Verarbeitung des Spinngutes zur Folge haben, sind dabei von einer Klimaanlage aus versorgbar. Ist der zentrale Klimakanal an einer doppelseitigen Spinnereimaschine angeordnet, so versorgt er beide Seiten der Spinnereimaschine, indem die Behälter entsprechend der Teilung der Weiterverarbeitungsstellen auf beiden Seiten der Spinnereimaschine anschließbar sind.

Ist der Behälter eine Vorlagekanne für Faserband und durchströmt das klimatisierte Fluid die Vorlagekanne in ihren Lufträumen, so erfolgt zusätzlich zur Klimatisierung der obersten Lagen des Spinngutes eine Vorklimatisierung der unteren Lagen des Spinngutes. Die Form der Vorlagekanne beschränkt sich dabei nicht nur auf runde Kannen, sondern betrifft auch beispielsweise ovale Vorlagekannen. Erfolgt hierbei die Klimatisierung in Entnahmerichtung des Faserbandes, so ist es vorteilhaft, wenn in dem Kannenteller, auf dem das Faserband gelagert wird, Öffnungen vorgesehen sind, durch die das Fluid in die Lufträume des gelagerten Faserbandes eintritt. Bei einer Bandlieferung von etwa 3 cm/sec werden die obersten 3 bis 5 Lagen des Faserbandes mindestens 20 min dem klimatisierten Fluid ausgesetzt. Dies ist ausreichend, um das Fasergut entsprechend zu klimatisieren, bevor es in die Spinneinheit einläuft. Der für das Verspinnen optimale Feuchtigkeits- und Temperaturgehalt des Fasergutes ist dabei einhaltbar.

Der Behälter weist in einer vorteilhaften Ausführung eine Form auf, welche die Lagerform des Spinngutes eng umschließt. Es ist dabei zu beachten, daß wenigstens das als nächstes aus dem Behälter zu entnehmende Spinngut in freiliegenden Lagen in dem Behälter aufbewahrt ist und von dem Fluid umströmbar ist. Das Verfahren und die Vorrichtung eignen sich somit für sämtliche Spinngüter, bei denen die Entnahme aus dem Behälter einerseits derart langsam erfolgt, daß ein klimatisiertes Fluid auf das Spinngut ausreichend lange einwirken kann und welches mit einer möglichst großen Oberfläche dem Fluid aussetzbar ist.

Die Erfindung wird nachfolgend anhand von Ausführungsbeispielen näher erläutert.

Es zeigt
- Fig. 1: die Klimatisierung von Spinngut in einem offenen Behälter;
- Fig. 2: die Klimatisierung von Spinngut in einem im wesentlichen geschlossenen Behälter;
- Fig. 3: die Klimatisierung der Behälter von einem zentralen Klimakanal aus;
- Fig. 4: die Klimatisierung von auf einem fahrbaren Podest stehenden Behältern;
- Fig. 5: die Klimatisierung von Spinngut im Gegenstromprinzip;
- Fig. 6: die Klimatisierung von Spinngut im Gegenstromprinzip mit Abführkanälen;
- Fig. 7: die Klimatisierung von Spinngut an mehreren Spinnstellen einer Spinnereimaschine;
- Fig. 8: einen Deckel eines Behälters in der Draufsicht;
- Fig. 9: die Klimatisierung einer in einem Behälter befindlichen Vorgarnspule.

Fig. 1 zeigt eine Hälfte einer doppelseitigen OE-Rotorspinnmaschine 1, an der als Prinzipskizze eine Auflösevorrichtung, ein Rotor sowie eine Spulvorrichtung dargestellt sind. In diese Spinnmaschine wird ein in einer Kanne 2 gespeichertes Faserband 3 eingezogen. Das als Spinngut verwendete Faserband 3 ist in der Kanne 2 zykloidenförmig abgelegt. Hierdurch entsteht in der Mitte der Kanne 2 ein Luftraum 21, der von dem gelagerten Fasermaterial 31 umgeben ist.

Die Kannen 2 sind in Fig. 1 auf einem Klimakanal 4 abgestellt. Im Kannenboden, sowie im Teller, auf dem das Fasermaterial 31 ruht, sind Aussparungen vorgesehen, durch die ein Fluid strömt. Der Klimakanal 4 ist von einem Fluid in Strömungsrichtung S durchströmt. Das Fluid weist in Bezug auf die Temperatur und Feuchtigkeit ein optimales Klima für die Weiterverarbeitung des Faserbandes 3 auf. Das Fluid streicht in dem Luftraum 21 an dem Faserband 3 entlang, wodurch ein Temperatur- und Feuchtigkeitsaustausch zwischen Faserband 3 und Fluid erfolgt. Dieser Austausch findet solange statt, bis das Faserband 3 in einem Gleichgewichtszustand bezüglich Temperatur und Feuchtigkeit mit dem durchströmenden Fluid ist. In vorteilhafter Weise findet somit eine allmähliche Anpassung des Faserbandes 3 an einen für die Weiterverarbeitung des jeweiligen Faserbandes 3 optimalen klimatischen Zustand statt. Die Anpassung an den optimalen Zustand erfolgt bis zu einem Sättigungsgrad umso besser, je länger das Fluid auf das Faserband 3 einwirkt. Dieses Verfahren eignet sich daher insbesondere für den Einsatz an Spinnereimaschinen, an denen das Spinngut ausreichend lange Zeit dem Einfluß des klimatisierten Fluids aussetzbar ist.

Es ergibt sich durch die Erfindung der Vorteil, daß die Kannen 2 in einem Spinnsaal beliebigen Klimas stehen können und das Spinngut in einem optimal klimatisierten Zustand verarbeitet wird. Ein weiterer Vorteil ergibt sich dadurch, daß durch die vorliegende Erfindung an einer Spinnereimaschine mit mehreren Verarbeitungsstellen unterschiedliche Qualitäten des Spinngutes verarbeitbar sind. Hierbei werden Spinngüter, die in unterschiedlichen klimatischen Zuständen an die Verarbeitungsstelle angeliefert werden, mit unterschiedlichen Klimata beaufschlagt, wodurch sie zum Zeitpunkt der Verarbeitung gleichen Klimazustand aufweisen. Ebenso ist es möglich, mit der vorliegenden Erfindung an einer Spinnereimaschine mit mehreren Verarbeitungsstellen unterschiedliche Qualitäten zu produzieren. Insbesondere bei Spinnmaschinen 1 mit mehreren Spinnstellen 11 werden hierbei aus gleichartigen Spinngütern unterschiedliche Garnnummern produziert. Für die einzelnen Garnnummern sind jeweils unterschiedliche Klimaverhältnisse des Spinngutes optimal. Mit der vorliegenden Erfindung ist es möglich, unterschiedliche Klimaverhältnisse des zu verarbeitenden Spinngutes zu erzeugen, indem eine Spinnmaschine 1 mit mehreren voneinander unabhängigen Klimakanälen 4 versorgt ist.

In Fig. 2 ist die Vorrichtung gemäß Fig. 1 in einer bevorzugten Ausführungsform der Erfindung dargestellt, bei der die Kannen 2 mit einer Abdeckung 5 versehen sind. Hierdurch ergibt sich der Vorteil, daß das in die Kannen 2 eingeführte, klimatisierte Fluid nicht widerstandslos entweicht. Es wird dadurch gewährleistet, daß das optimale Klima insbesondere auf die obersten Lagen des Faserbandes 3 in der Kanne 2 ausreichend lange Zeit einwirkt, so daß das Spinngut, das als nächstes verarbeitet wird, den optimalen Klimazustand des Fluids annimmt. Die Abdeckungen 5 sind in dem Ausführungsbeispiel der Fig. 2 Plastikhauben, die über die einzelnen Kannen 2 gestülpt sind. Durch eine Öffnung in der Plastikhaube wird das Faserband 3 nach außen zu der Verarbeitungsstelle an der Spinnmaschine 1 geführt. Die Plastikhaube verhindert das ungehinderte Entweichen des eingeströmten, klimatisierten Fluids. Ein sich unter Umständen deutlich vom Raumklima unterscheidender, klimatisierter Bereich breitet sich dabei über den obersten Lagen der Faserbänder 3 in der Kanne 2 aus.

Durch die Vermeidung des ungehinderten Abströmens des klimatisierten Fluids ist eine Energiekosteneinsparung resultierend. Das klimatisierte Fluid wirkt durch die gehinderte Abströmung wesentlich länger auf das Spinngut ein, wodurch längere Zeit für den Temperatur- und Feuchtigkeitsaustausch zwischen Fluid und Faserband zur Verfügung steht. Der Temperatur- und Feuchtigkeitsaustausch zwischen Spinngut und Fluid erfolgt im wesentlichen asymptotisch. Dies bedeutet, daß anfangs eine sehr schnelle Anpassung des Klimazustandes des Spinngutes an den ungefähren Klimazustand des Fluids erfolgt. Mit zunehmender Zeit wird die Angleichung an den tatsächlichen Klimazustand des Spinngutes an das Fluid immer langsamer.

Fig. 3 zeigt eine Spinnmaschine 1 mit einem zentralen Klimakanal 4′. Der zentrale Klimakanal 4′ versorgt beide Seiten der doppelseitigen Spinnmaschine mit dem klimatisierten Fluid. Sowohl der bauliche Aufwand, als auch die Gesamtmenge des an einer Spinnmaschine 1 eingesetzten klimatisierten Fluids ist hierbei gegenüber den Ausführungsbeispielen der Fig. 1 und 2 reduziert, da das Gesamtvolumen des Leitungssystems, durch das das klimatisierte Fluid gefördert wird, verringert ist. Auch hier stehen die Kannen 2 auf einem mit Auslaßöffnungen 41 versehenen Podest 6, durch welches das Fluid, das aus dem zentralen Klimakanal 4′ abgezweigt wird, in Leitungen 60 den Kannen 2 zugeführt werden und diese durchströmen. Das Podest 6 ist im Ausführungsbeispiel der Fig. 3 ebenerdig angeordnet. Dies ergibt Vorteile bei der Beschickung der Spinnmaschine 1 mit neuen Kannen 2, da die Kannen 2 an die jeweilige Position geschoben werden können. Bei einer nachträglichen Anordnung der Klimatisierung an Spinnereimaschinen ist es jedoch ebenso möglich, Podeste 6 auf dem Hallenboden zu installieren, wodurch ein leichter Absatz gegenüber dem Hallenboden entsteht, auf dem die Kannen 2 angeordnet sind.

Fig. 4 zeigt eine Spinnmaschine 1 mit zentralen Klimakanälen 4′ und 4''. An den Klimakanal 4′ ist ein fahrbares Podest 61 angekoppelt. An dem fahrbaren Podest 61 ist eine Abdeckung 51 angeordnet, welche sich in diesem Ausführungsbeispiel über zwei Kannen 2 erstreckt. Das klimatisierte Fluid strömt aus dem zentralen Klimakanal 4′ durch eine Kupplung 62 in das fahrbare Podest 61 und von dort in die Kannen 2. Die Kupplung 62 erlaubt ein Anflanschen des fahrbaren Podestes 61 an den Klimakanal 4′ nach einem Kannenwechsel. Die Kannen 2 werden auf dem Podest 61 an die Spinnstelle angeliefert und mit dem Klimakanal 4′ verbunden. An der Kupplung 62 ist vorteilhafterweise ein Verschluß angeordnet, der den Klimakanal 4′ an der Stelle der Kupplung 62 verschließt, sobald das Podest 61 entfernt wird. Damit wird ein Austreten des klimatisierten Fluids in den Spinnsaal vermieden.

In Fig. 4 ist ein zweigeteilter, zentraler Klimakanal 4′, 4'' dargestellt. Damit wird gewährleistet, daß die Spinnmaschine 1 mit zwei unterschiedlichen Klimata versorgbar ist. Es ist damit eine optimale Klimatisierung unterschiedlicher Qualitäten von Spinngütern und/oder Produkten, die auf der Maschine verarbeitet oder erzeugt werden, ermöglicht.

Durch die Abdeckung 51 wird das Fluid am ungehinderten Entweichen gehindert. Es wirkt somit auch hier längere Zeit auf die obersten Lagen des Faserbandes 3 in der Kanne 2 ein. Das klimatisierte Fluid entströmt der Abdeckung 51 entweder durch die offene Unterseite oder durch Abluftöffnungen, welche auf der Oberseite der Abdeckung 51 angeordnet sind. Die Abdeckung 51 beinhaltet an der Oberseite Öffnungen zur Entnahme des Faserbandes 3 aus der Kanne 2. Das Podest 61 wird entweder manuell an die jeweilige Kupplungsstelle 62 des zentralen oder eines dezentralen Klimakanals 4′ befördert, oder es wird automatisch, beispielsweise selbst angetrieben, in der Art eines fahrerlosen Transportsystems seinem Platz zugewiesen. Selbstverständlich ist es auch möglich, auf einem Podest 61 eine oder mehrere Kannen 2 vorzusehen, je nach Organisation des Kannenwechsels oder der Qualitäten der verarbeitenden Spinngüter.

Während in den Ausführungsbeispielen von Fig. 1 bis Fig. 4 eine Durchströmung der Kannen 2 in Entnahmerichtung des Faserbandes 3 gezeigt wurde, ist in Fig. 5 eine Klimatisierung des Spinngutes entgegen der Entnahmerichtung dargestellt. Der Klimakanal 4 ist oberhalb der Kanne 2 an der Spinnmaschine 1 angeordnet. Die Klimaauslassöffnungen 41 sind derart an dem Klimakanal 4 angeordnet, daß das ausströmende Klima auf die obersten Lagen des Faserbandes 3 einwirkt. Die Abdeckung 52 beinhaltet ebenso wie die Abdeckung 51 der Fig. 4 Öffnungen zur Entnahme des Faserbandes 3 sowie in einer vorteilhaften Ausgestaltung Öffnungen zur Regulierung des Klimaaustausches unterhalb der Abdeckung 52. Die Abdeckung 52 ist in diesem Ausführungsbeispiel an dem Klimakanal 4 bzw. der Spinnmaschine 1 stationär angeordnet. Es ist jedoch auch eine Ausführung vorteilhaft, bei der die Abdeckung 52 an einer Kanne 2 angeordnet ist und an der Auslassöffnung 41 des Klimakanals 4 angekoppelt wird.

Die Ausführungsform gemäß Fig. 6 zeigt Spinnkannen 2, welche im Gegenstromprinzip von dem klimatisierten Fluid durchströmt werden. Das klimatisierte Fluid, das aus dem Klimakanal 4 auströmt, wirkt zuerst auf die oberen Lagen des Faserbandes 3 in der Kanne 2 ein und strömt durch den Luftraum 21, der in der Mitte der Kanne 2 gebildet wird. Das Fluid wird durch den Luftraum 21 und durch den Boden der Kanne 2 in ein Podest 6 geleitet, durch das es nach außen strömt. Auch hier ist wiederum eine regulierbare Abdeckung der Abströmöffnungen in dem Podest 6 vorteilhaft, durch die Strömungsgeschwindigkeit beeinflußbar ist.

Die Unterseite der Abdeckung 50 schließt vorteilhafterweise mit dem Umfang der Kannen 2 dicht, beispielsweise mit Gummilippen, ab. Hierdurch wird die beabsichtigte Strömungsrichtung des Fluids durch den Luftstrom 21 gewährleistet. Das Auswechseln der Kannen 2 erfolgt durch Öffnung einer Seitenfläche der Abdeckung 50. Die Abdeckung 50 ist derart gestaltet, daß der Raum zwischen Kanne 2 und der Stelle der Weiterverarbeitung, in diesem Falle einer Auflösewalze 11, klimatisierbar ist. Hierdurch wird gewährleistet, daß das Faserband 3 bis unmittelbar vor seiner Verarbeitung dem optimalen Klima ausgesetzt ist, ohne daß das zugeführte optimale Klima durch den in der Spinnmaschine 1 herrschenden Unterdruck in die Spinnmaschine 1 gesaugt wird und somit das Spinngut nur unzureichend klimatisiert.

Fig. 7 zeigt eine Vorderansicht einer Spinnmaschine 1 mit nebeneinander angeordneten Spinnstellen 11. Jeder Spinnstelle ist eine Kanne 2 zugeordnet, welche auf einem Klimakanal 4 angeordnet ist. Die mit einer Abdeckung 52 bedeckten Kannen 2 werden bei diesem Ausführungsbeispiel unabhängig voneinander von einem klimatisierten Fluid durchströmt. Jede Kanne 2 ist individuell von einer Abdeckung 52 bedeckt. Die Abdeckung 52 ist vorteilhafterweise auch bei einem Transport der Kanne 2 auf der Kanne 2 angeordnet, wodurch eine Klimaveränderung des Faserbandes 3 im Gegensatz zu einer offenen Lagerung zeitlich verzögert wird. Hierdurch wird es ermöglicht, daß beispielsweise an einer Lagerstelle, an der die gefüllten Kannen 2 zwischengelagert werden, das Faserband bereits hier mit einem klimatisierten Fluid beaufschlagt wird und somit die Zeit, in der das optimal klimatisierte Fluid insgesamt auf das Faserband 3 einwirken kann, verlängert wird. Wird die Kanne 2 während des Transports von der Lagerstelle zur Weiterverarbeitungsstelle abgedeckt, so hält sich das beaufschlagte Klima länger in der Kanne 2. Außerdem wird das als erstes weiterverarbeitete Faserband 3 in einem bereits optimal klimatisierten Zustand der Weiterverarbeitungsstelle zugeführt.

Fig. 8 zeigt die Abdeckung 52 in der Draufsicht. An der Abdeckung 52 ist zentrisch eine Öffnung 53 angeordnet, durch welche das Faserband aus der Kanne entnommen wird. Ausgehend vom Umfang der Abdeckung 52 führt ein länglicher Schlitz 54 in Richtung zu der Öffnung 53. Durch den Schlitz 54 wird ein Entnehmen des Faserbandes 3 aus der Kanne 2 sowie das Einführen des Faserbandes 3 in die Öffnung 53 erleichtert. Das Faserband 3 wird dabei aus der Kanne 2 entnommen und in den Schlitz 54 eingefädelt. Nachdem das Faserband 3 sich in der Öffnung 53 befindet, wird der Schlitz 54 verschlossen. Dies geschieht beispielsweise durch eine Verdrehung einer zentrisch zu der Öffnung 53 gelagerten Scheibe. Hierdurch wird sichergestellt, daß das Faserband 3 während der Entnahme aus der Kanne 2 für die Weiterverarbeitung nicht selbständig ausgefädelt und dadurch beschädigt wird. Außerdem sind an der Oberfläche der Abdeckung 52 Ausströmöffnungen 55 angeordnet, durch die das in die Kanne 2 eingeleitete Fluid ausströmt. Durch eine Veränderung des Querschnitts der Öffnungen 55 wird die Strömgeschwindigkeit und somit die Erneuerungsrate des Fluids beeinflußt. Dies geschieht in Abhängigkeit von der Entnahmegeschwindigkeit des Faserbandes sowie der Unterschiedlichkeit des optimalen Klimas zu dem anfänglichen Klima des Faserbandes 3. Die Ausströmöffnungen 55 sind ebenfalls durch Verdrehen einer unterhalb der Abdeckung 52 angeordneten Scheibe verschließbar. In Fig. 8 sind die runden Ausströmöffnungen 55 etwa halb verschlossen dargestellt. Die Ausströmöffnungen 55 sind selbstverständlich auch seitlich von der Abdeckung 52 anordenbar.

In Fig. 9 ist ein anderer Behälter als eine Kanne gezeigt. Der Behälter 7 umschließt eine Vorgarnspule, welche eine Faserlunte 32 zum Ringspinnen trägt. Der Behälter 7 wird ebenso wie die Kanne 2 von optimal klimatisiertem Fluid durchströmt. Auch hier wirkt das Fluid auf die Faserlunte 32 ein, wodurch ein klimatischer Gleichgewichtszustand erreicht wird. Die Faserlunte 32 wird nach der Klimatisierung der Weiterverarbeitung zugeführt. Die Faserlunte 32 im Behälter 7 ist ebenso wie das Faserband 3 in der Spinnkanne 2 im Mitstrom- oder Gegenstromprinzip klimatisierbar. Ebenso wie in Fig. 8 dargestellt sind an dem Behälter 7 Öffnungen zur Entnahme des Faserbandes sowie Ausströmöffnungen und Einfädelöffnungen vorsehbar.

## Patentansprüche

1. Verfahren zur Klimatisierung eines in einem Transportbehälter insbesondere in einer Kanne befindlichen Faserbandes, das an einer von einem Raumklima umgebenen Spinnmaschine weiterverarbeitet wird, dadurch gekennzeichnet, daß vor der Weiterverarbeitung das Faserband in einem Transportbehälter einem von dem Raumklima unabhängigen Klima ausgesetzt wird, so daß sich mindestens das als nächstes aus dem Behälter zu entnehmende Faserband im wesentlichen in einem optimalen klimatischen Zustand für die Weiterverarbeitung befindet.

2. Verfahren nach Anspruch 1, dadurch gekennzeichnet, daß das Spinngut einem für die Weiterverarbeitung optimalen Klima ausgesetzt wird, mit welchem es sich bei der Weiterverarbeitung im wesentlichen in einem klimatischen Gleichgewichtszustand befindet.

3. Verfahren nach Anspruch 1 oder 2, dadurch gekennzeichnet, daß der das Spinngut enthaltende Behälter von einem optimal klimatisierten Fluid durchströmt wird.

4. Verfahren nach Anspruch 3, dadurch gekennzeichnet, daß der Behälter in Entnahmerichtung des Spinngutes von dem Fluid durchströmt wird.

5. Verfahren nach Anspruch 3, dadurch gekennzeichnet daß der Behälter entgegen der Entnahmerichtung des Spinngutes von dem Fluid durchströmt wird.

6. Verfahren nach einem der Ansprüche 3 bis 5, dadurch gekennzeichnet, daß die Strömungsgeschwindigkeit des Fluds in Abhängigkeit von der Entnahmegeschwindigkeit des Spinngutes aus dem Behälter gewählt wird.

7. Verfahren nach einem der Ansprüche 1 bis 6, dadurch gekennzeichnet, daß die Erneuerungsrate des Fluids in dem Behälter in Abhängigkeit von der Entnahmegeschwindigkeit des Spinngutes und/oder der Unterschiedlichkeit von Spinngutklima und optimalem Klima geregelt wird.

8. Vorrichtung zur Klimatisierung eines in einem Transportbehälter, insbesondere in einer Kanne befindlichen Faserbandes insbesondere zur Durchführung des Verfahrens nach einem oder mehreren der Ansprüche 1 bis 7, dadurch gekennzeichnet, daß Austrittsöffnungen wenigstens eines Klimakanales (4; 4'; 4'') einer Klimaanlage derart an dem Transportbehälter (2; 7) angeordnet sind, daß ein aus den Austrittsöffnungen strömendes klimatisiertes Fluid auf das Faserband (3, 31; 32) einwirkt, so daß sich mindestens das als nächstes aus dem Behälter zu entnehmende Faserband (3, 31; 32) bei seiner darauffolgenden Weiterverarbeitung einen für diese Weiterverarbietung optimalen klimatischen Zustand aufweist.

9. Vorrichtung nach Anspruch 8, dadurch gekennzeichnet, daß die Austrittsöffnungen des Klimakanals (4, 4', 4'') derart angeordnet sind, daß das klimatisierte Fluid auf die freiliegenden Lagen des Spinngutes (3, 31; 32) in den Behälter (2; 7) einwirkt.

10. Vorrichtung nach Anspruch 8 oder 9, dadurch gekennzeichnte, daß der Behälter (2; 7) mittels einer Abdeckung (5; 50; 51; 52) derart verschlossen ist, daß er das Fluid am widerstandslosen Entweichen aus dem Behälter (2; 7) hindert.

11. Vorrichtung nach Anspruch 10, dadurch gekennzeichnet, daß die Abdeckung (5; 50; 51; 52) an dem Behälter (2; 7) angeordnet ist.

12. Vorrichtung nach Anspruch 10, dadurch gekennzeichnet, daß die Abdeckung (5; 50; 51; 52) an der Spinnereimaschine (1) angeordnet ist.

13. Vorrichtung anch einem der Ansprüche 10 bis 12, dadurch gekennzeichnet, daß die Abdeckung (5; 50; 51; 52) Öffnungen (53, 54, 55) zur Entnahme des Spinngutes (3, 31; 32) und zum Entweichen des Fluids aufweist.

14. Vorrichtung nach Anspruch 13, dadurch gekennzeichnet, daß die Größe der Öffnungen (53, 54, 55) einstellbar ist.

15. Vorrichtung nach einem der Ansprüche 8 bis 14, dadurch gekennzeichnet, daß der Behälter (2; 7) an einem zentralen Klimakanal (4, 4' 4'') anschließbar ist.

16. Vorrichtung nach Anspruch 15, dadurch gekennzeichnet, daß der zentrale Klimakanal (4', 4'') an der Spinnereimaschine (1) angeordnet ist.

17. Vorrichtung nach einem der Ansprüche 8 bis 16, dadurch gekennzeichnet, daß der Behälter eine Vorlagekanne (2) für Faserband (3, 31) ist, und daß das klimatisierte Fluid die Vorlagekanne (2) in ihren Lufträumen (21) durchströmt.

18. Vorrichtung nach einem der Ansprüche 8 bis 16, dadurch gekennzeichnet, daß der Behälter (2; 7) eine Lagerform des Spinngutes (3, 31; 32) eng umschließt, wobei wenigstens das als nächstes aus dem Behälter (2; 7) zu entnehmende Spinngut (3, 31; 32) in dem Behälter (2; 7) von dem Fluid umströmbar ist.

## Claims

1. A method of conditioning a sliver present in a conveying container, and in particular in a can, and which is further processed on a spinning machine surrounded by a room environment, **characterized in that** before the further processing the sliver is subjected in a conveying container to an environment independent of the room environment, so that at least the sliver to be removed next from the container is present essentially in an optimum environmental condition for the further processing.

2. A method according to Claim 1, **characterized in that** the spinning material is subjected to an environment which is ideal for the further processing and by which during the further processing it is present essentially in an environmental condition of equilibrium.

3. A method according to Claim 1 or 2, **characterized in that** a fluid conditioned in an optimum manner passes through the container holding the spinning material.

4. A method according to Claim 3, **characterized in that** the fluid passes through the container in the removal direction of the spinning material.

5. A method according to Claim 3, **characterized in that** the fluid passes through the container counter to the removal direction of the spinning material.

6. A method according to one of Claims 3 to 5, **characterized in that** the flow velocity of the fluid is selected as a function of the removal velocity of the spinning material from the container.

7. A method according to one of Claims 1 to 6, **characterized in that** the renewal rate of the fluid in the container is regulated as a function of the removal velocity of the spinning material and/or the difference between the environment of the spinning material and the optimum environment.

8. A device for conditioning a sliver present in a conveying container, and in particular in a can, in particular for performing the method according to one or more of Claims 1 to 7, **characterized in that** discharge openings of at least one conditioning duct (4; 4'; 4'') of a conditioning unit are arranged on the conveying container (2; 7) in such a way that a conditioned fluid flowing out of the discharge openings acts upon the sliver (3, 31; 32) so that during its subsequent further processing at least the sliver (3, 31; 32) to be removed next from the container is in an optimum environmental condition for the said further processing.

9. A device according to Claim 8, **characterized in that** the discharge openings of the conditioning duct (4, 4', 4'') are arranged in such a way that the conditioned fluid acts upon the exposed layers of the spinning material (3, 31; 32) in the container (2; 7).

10. A device according to Claim 8 or 9, **characterized in that** the container (2; 7) is closed by means of a covering (5; 50; 51; 52) in such a way that it prevents the fluid from escaping from the container (2; 7) without resistance.

11. A device according to Claim 10, **characterized in that** the covering (5; 50; 51; 52) is arranged on the container (2; 7).

12. A device according to Claim 10, **characterized in that** the covering (5; 50; 51; 52) is arranged on the spinning machine (1).

13. A device according to one of Claims 10 to 12, **characterized in that** the covering (5; 50; 51; 52) comprises openings (53, 54, 55) for the removal of the spinning material (3, 31; 32) and for the escape of the fluid.

14. A device according to Claim 13, **characterized in that** the size of the openings (53, 54, 55) is adjustable.

15. A device according to one of Claims 8 to 14, **characterized in that** the container (2; 7) is connected to a central conditioning duct (4, 4', 4'').

16. A device according to Claim 15, **characterized in that** the central conditioning duct (4', 4'') is arranged on the spinning machine (1).

17. A device according to one of Claims 8 to 16, **characterized in that** the container is a feed can (2) for the sliver (3, 31), and the conditioned fluid flows through the feed can (2) in the air chambers (21) thereof.

18. A device according to one of Claims 8 to 16, **characterized in that** the container (2; 7) closely surrounds a storage contour of the spinning material (3, 31; 32), wherein in the container (2; 7) the fluid flows around at least the spinning material (3, 31; 32) to be removed next from the container (2; 7).

## Revendications

1. Procédé pour le conditionnement d'un ruban de filature contenu dans un récipient de transport, notamment dans un pot, et destiné à être transformé sur un métier à filer se trouvant dans le climat de la salle, caractérisé en ce que le ruban de filature est exposé, avant sa transformation, à un climat indépendant du climat régissant dans la salle, dans un récipient de transport, de sorte qu'au moins le ruban de fibres qui sera le prochain à être sorti du récipient se trouve essentiellement dans un état climatique optimal pour la transformation.

2. Procédé selon la revendication 1, caractérisé en ce que la matière de filature est exposée à un climat optimal pour sa transformation et avec lequel elle se trouve essentiellement, au cours de sa transformation ultérieure, dans un état d'équilibre climatique.

3. Procédé selon la revendication 1 ou 2, caractérisé en ce qu'un fluide qui est conditionné de façon optimale circule dans le pot contenant la matière de filature.

4. Procédé selon la revendication 3, caractérisé en ce que le fluide circule dans le pot en sens du prélèvement de la matière de filature.

5. Procédé selon la revendication 3, caractérisé en ce que le fluide circule dans le pot en sens inverse du prélèvement de la matière de filature.

6. Procédé selon une des revendications 3 à 5, caractérisé en ce que la vitesse de circulation du fluide est choisie en fonction de la vitesse de prélèvement de la matière de filature hors du pot.

7. Procédé selon une des revendications 1 à 6, caractérisé en ce que le cycle de renouvellement du fluide dans le pot est réglé en fonction de la vitesse de prélèvement de la matière de filature et/ou en fonction de la différence entre le conditionnement de la matière de filature et le conditionnement optimal.

8. Dispositif pour le conditionnement d'un ruban de filature contenu dans un récipient de transport, notamment dans un pot, notamment pour la mise en oeuvre du procédé selon une ou plusieurs des revendications 1 à 7, caractérisé en ce que des orifices de sortie d'au moins un canal de conditionnement d'air (4; 4'; 4'') d'une installation de conditionnement d'air sont disposées de telle manière au récipient de transport (2; 7) qu'un fluide conditionné s'échappant par les orifices de sortie agit sur le ruban de fibres (3, 31; 32) de sorte qu'au moins le ruban de fibres (3, 31; 32) qui sera le prochain à être sorti du récipient se trouve dans un état de conditionnement optimal pour sa transformation ultérieure, lors de sa transformation ultérieure.

9. Dispositif selon la revendication 8, caractérisé en ce que les orifices de sortie du canal de conditionnement d'air (4, 4', 4'') sont disposées de telle manière que le fluide conditionné agit sur les couches de la matière de filature (3, 31; 32) se trouvant à découvert dans les récipients (2; 7).

10. Dispositif selon la revendication 8 ou 9, caractérisé en ce que le récipient (2; 7) est fermé au moyen d'un recouvrement (5; 50; 51; 52) de telle sorte qu'il empêche le fluide à s'échapper sans résistance du récipient (2; 7).

11. Dispositif selon la revendication 10, caractérisé en ce que le recouvrement (5; 50; 51; 52) est disposé au récipient (2; 7).

12. Dispositif selon la revendication 10, caractérisé en ce que le recouvrement (5; 50; 51; 52) est disposé au métier de filature (1).

13. Dispositif selon une des revendications 10 à 12, caractérisé en ce que le recouvrement (5; 50; 51; 52) comporte des orifices (53, 54, 55) pour le prélèvement de la matière de filature (3, 31; 32) et pour l'échappement du fluide.

14. Dispositif selon la revendication 13, caractérisé en ce que l'ampleur des orifices (53, 54, 55) est réglable.

15. Dispositif selon une des revendications 8 à 14, caractérisé en ce que le récipient (2; 7) peut être branché à un canal central (4, 4', 4'') de conditionnement d'air.

16. Dispositif selon la revendication 15, caractérisé en ce que le canal central (4', 4'') de conditionnement d'air est disposé sur le métier de filature (1).

17. Dispositif selon une des revendications 8 à 16, caractérisé en ce que le récipient est un' pot (2) d'alimentation pour ruban de fibres (3, 31) et que le fluide conditionné circule dans les espaces d'air (21) du pot (2) d'alimentation.

18. Dispositif selon une des revendications 8 à 16, caractérisé en ce que le récipient (2; 7) entoure étroitement une forme de dépôt de la matière de filature (3, 31; 32) dont au moins la matière de filature (3, 31; 32) qui sera la prochaine à être sortie du récipient (2; 7) peut être atteinte dans le récipient (2; 7) par le fluide.
